# EUROPÄISCHE PATENTSCHRIFT

(11) **EP 1 433 543 B1**
(45) Veröffentlichungstag und Bekanntmachung des Hinweises auf die Patenterteilung: **21.06.2006**
(21) Anmeldenummer: 03025515.2
(22) Anmeldetag: 07.11.2003
(51) Int. Cl.: B21B 31/08, B21B 13/00

(54) **Walzenanordnung für ein Walzwerk**
Roll arrangement for a rolling mill
Agencement de cylindres pour un laminoir

(30) Priorität: 24.12.2002 DE 10261057
(43) Veröffentlichungstag der Anmeldung: 30.06.2004
(73) Patentinhaber: SMS Meer GmbH, 41069 Mönchengladbach (DE)
(72) Erfinder: Klingen, Herrmann-Josef, Dr., 47447 Moers (DE); Winterfeldt, Thomas, 47495 Rheinberg (DE); Lückhof, Lothar, 44627 Herne (DE)
(74) Vertreter: Valentin, Ekkehard

(56) Entgegenhaltungen:
- DE-A- 3 043 937
- DE-A- 3 229 201
- DE-A- 3 230 701
- PATENT ABSTRACTS OF JAPAN vol. 007, no. 223 (M-247), 4. Oktober 1983 (1983-10-04) -& JP 58 119406 A (KAWASAKI JUKOGYO KK), 15. Juli 1983 (1983-07-15)

## Beschreibung

Die Erfindung betrifft eine Walzenanordnung für ein Walzwerk, insbesondere für ein Planetenschrägwalzwerk, mit einer auf einer Walzenwelle angeordneten Walze, die lösbar mit der Walzenwelle verbunden ist, wobei zwischen Walzenwelle und Walze Mittel zum formschlüssigen Übertragen eines Antriebsdrehmomentes von der Walzenwelle auf die Walze angeordnet sind.

Insbesondere in Planetenschrägwalzwerken müssen Walzen mit kegeliger Außenkontur so auf einer Walzenwelle angeordnet werden, dass eine zuverlässige Einleitung des Antriebsdrehmoments von der Walzenwelle auf die Walze möglich ist, trotzdem jedoch ein Wechsel der Walze vorgenommen werden kann.

Bekannt ist es, für den genannten Anwendungsfall eine Walzenwelle einzusetzen, auf der die Walze lösbar angeordnet ist, wobei zur Befestigung der Walze in der Regel eine Voith-Stirnverzahnung zum Einsatz kommt, die über einen Zuganker hydraulisch verspannt wird. Solche Stimverzahnungen sind durch die JP 58119406 A, DE 32 30 701 A und DE 30 43 937 bekannt geworden.

Eine andere Lösung sieht vor, die Befestigung über stirnseitige Klauen nach dem Passfederprinzip vorzunehmen, die durch eine zentrische Schraube in der Walze gehalten werden.

Beide Lösungen haben gewisse Nachteile:

Beim Einsatz der Stimverzahnung mit Zuganker entstehen durch die Voith-Stirnverzahnung starke Axialkräfte, die zusätzlich aufgenommen werden müssen. Die Konzeption dieser Lösung ist außerdem relativ aufwendig, was die Fertigung von Hohlwelle, Zuganker und Zahnringen anbelangt, die für die Realisierung benötigt werden. Des weiteren sind Hydraulikwerkzeuge erforderlich, um den Zuganker zu spannen bzw. zu lösen. Nachteilig ist es weiterhin, dass diese Lösung nur dann eingesetzt werden kann, wenn eine Zahnkupplung an der Anstellung des Walzkopfes vorgesehen ist. Beim Einsatz eines Hydrospanndornes an der Anstellung kann der Zuganker nicht verwendet werden.

Im Falle der Klauenbefestigung ist es nachteilig, dass die Fertigung der Klauen relativ aufwendig ist. In der Regel werden vier gleichmäßig über den Umfang verteilt angeordnete Klauen eingesetzt, die jedoch zumeist nicht gleichmäßig tragen, was durch Fertigungstoleranzen bedingt ist. Dadurch ergibt sich ein hoher Verschleiß bzw. eine Überlastung der tragenden Flächen. Bei der Klauenversion werden weiterhin die Biegekräfte durch zwei kurze zylindrische Sitze aufgenommen. Die Walze sitzt sehr fest auf diesen Sitzen und muss deshalb bei der Montage angewärmt werden. Besonders nachteilig ist es, dass die Demontage wegen des strammen Sitzes der Walze schwierig ist; sie muss direkt nach dem Maschinenstillstand im noch warmen Zustand abgezogen werden. Ferner hat sich beim Einsatz der Klauenbefestigung herausgestellt, dass die Biegekräfte die zylindrischen Sitze auf der Walzenwelle sehr schnell verschleißen. Durch die relativ aufwendige Herstellung der Klauen ist die Walze als Verschleißteil schließlich sehr teuer.

Der Erfindung liegt daher die Aufgabe zugrunde, eine Walzenanordnung der gattungsgemäßen Art derart weiterzubilden, dass die vorstehenden Nachteile vermieden werden können. Es soll insbesondere eine optimale Übertragung der Drehmoment- und Biegebelastung im Walzbetrieb sowie ein einfacher Walzenwechsel möglich werden; die für die Walzenanordnung benötigte Teile, insbesondere die Walze, soll weiterhin kostengünstig herstellbar sein.

Diese Aufgabe wird erfindungsgemäß dadurch gelöst, dass die Mittel zum formschlüssigen Übertragen des Antriebsdrehmomentes aus einem ersten Zahnring bestehen, der drehfest mit der Walzenwelle verbunden ist, sowie aus einem zweiten Zahnring, der drehfest mit der Walze verbunden ist, wobei die beiden Zahnringe axiale Zähne zum gegenseitigen formschlüssigen Eingriff aufweisen.

Bevorzugt ist beim Erfindungskonzept vorgesehen, dass die Zahnringe jeweils im axialen Endbereich der Walzenwelle bzw. Walze angeordnet sind.

Die Zähne der Zahnringe können als Geradverzahnung ausgebildet sein; dabei kommt insbesondere eine Vielkeilverzahnung nach DIN 5480 in Frage.

Zumindest einer der Zahnringe, vorzugsweise beide Zahnringe, können gemäß einer Weiterbildung mittels Stiften an der Walzenwelle bzw. an der Walze drehfest angeordnet werden. Mit Vorteil ist dabei vorgesehen, dass die Achse der Stifte parallel zur Achse der Walzenwelle bzw. Walze angeordnet ist.

Eine weitere vorteilhafte Maßnahme sieht vor, dass die Walze über eine kegelige Zentrierung auf der Walzenwelle angeordnet ist. Für einen guten Sitz ist dabei vorteilhafter Weise vorgesehen, dass die kegelige Zentrierung eine Länge aufweist, die mindestens 30 % der axialen Erstreckung der Walze beträgt.

Die Walze kann mittels einer Schraubverbindung mit der Walzenwelle verbunden sein. Dabei besteht die Schraubverbindung vorzugsweise aus einer einzigen Schraube, die koaxial zur Walze bzw. Walzenwelle angeordnet ist.

Schließlich erhöht es die Betriebssicherheit, wenn zwischen der Walze und der Walzenwelle eine Dichtung angeordnet ist.

Mit der vorgeschlagenen Lösung werden verschiedene Vorteile erzielt:

Zunächst ist eine bessere Übertragung der Drehmoment- und Biegebelastung gegenüber der eingangs genannten Klauenversion gemäß dem Stand der Technik möglich.

Ferner ist ein leichter und schneller Walzenwechsel durchführbar. In diesem Zusammenhang ist es besonders vorteilhaft, dass die Walze nicht warm abgezogen werden muss, da der Kegelsitz an der Walzenwelle nicht selbsthemmend ist. Gleichermaßen ist beim Aufziehen der Walze kein Erwärmen der Walze erforderlich. Der Walzenwechsel wird weiterhin dadurch begünstigt, dass kein Werkzeug (hydraulisches Abziehwerkzeug) benötigt wird.

Zu wirtschaftlichen Vorteilen führt es, dass die Walze als Verschleißteil eine sehr einfache Kontur hat und dadurch kostengünstig herstellbar ist. Kostenreduzierend ist es weiterhin, dass die vorhandenen Zahnringe bei neuen Walzen wieder eingesetzt werden können.

Gegenüber der vorbekannten Befestigung der Walze mit einer Voith-Stirnverzahnung über einen Zuganker ist es vorteilhaft, dass in der Verzahnung keine zusätzlichen Axialkräfte auftreten. Die kegelige Bohrung in der Walze läuft nahezu parallel zur kegeligen Außenkontur. Dadurch besteht eine geringere Rissgefahr der Walze als bei vorbekannten Lösungen.

Schließlich ist es auch als vorteilhaft zu vermerken, dass die vorgeschlagene Konzeption ohne großen Aufwand an vorhandenen Walzwerken nachgerüstet werden kann.

In der Zeichnung ist ein Ausführungsbeispiel der Erfindung dargestellt. Die einzige Figur zeigt den Schnitt durch eine Walzenanordnung, die in einem Planetenschrägwalzwerk eingesetzt wird.

Die Walzenanordnung 1 weist eine Walzenwelle 2 auf, die um eine Drehachse D drehen kann. Am einen axialen Ende der Walzenwelle 2 (in der Figur am rechten Ende) ist eine Walze 3 befestigt. Die Zentrierung der Walze 3 zur Walzenwelle 2 erfolgt über eine kegelige Zentrierung 9, d. h. über einen Kegelsitz, der beide Bauteile miteinander verbindet. Die Festlegung der Walze 3 auf der Walzenwelle 2 erfolgt über eine Schraubverbindung 10, die im vorliegenden Falle als Einzelschraube ausgebildet ist, deren Achse identisch ist mit der Drehachse D.

Damit eine gute Zentrierung und ein guter Rundlauf der Walze 3 relativ zur Walzenwelle 2 sichergestellt ist, erstreckt sich die Länge L der kegeligen Zentrierung 9 über einen erheblichen Teil der gesamten axialen Erstreckung L₀ der Walze 3. Die Länge L der kegeligen Zentrierung 9 sollte dabei mindestens 30 % der axialen Erstreckung L₀ der Walze 3 sein. Damit ist sichergestellt, dass die Biegekräfte der Walze 3 durch den relativ langen Kegelsitz von der Walzenwelle 2 aufgenommen werden.

Damit ein in die Walzenwelle 2 eingeleitetes Antriebsdrehmoment in die Walze 3 sicher übertragen werden kann, sind Mittel 4 zum formschlüssigen Übertragen des Antriebsdrehmomentes von der Walzenwelle 2 auf die Walze 3 vorhanden. Diese Mittel 4 bestehen aus zwei Zahnringen 5 und 6. Diese beiden Zahnringe 5, 6 sind so ausgebildet, dass sie im zusammenwirkenden Zustand über eine Vielzahl von Zähnen das Drehmoment übertragen. Im Ausführungsbeispiel kommt eine Vielkeilverzahnung nach DIN 5480 zum Einsatz.

Der erste Zahnring 5 ist drehfest an der Walzenwelle 2 angeordnet, während der zweite Zahnring 6 drehfest an der Walze 3 befestigt ist. Die Festlegung der Zahnringe 5, 6 erfolgt jeweils mit Stiften 7, 8, von denen eine gewisse Anzahl über den Umfang der Zahnringe 5, 6 verteilt angeordnet sind. Dabei ist die Achse der Stifte 7, 8 parallel zur Drehachse D ausgerichtet.

Zwischen Walzenwelle 2 und Walze 3 ist weiterhin eine Dichtung 11 eingebaut.

### Bezugszeichenliste:

- 1: Walzenanordnung
- 2: Walzenwelle
- 3: Walze
- 4: Mittel zum formschlüssigen Übertragen eines Antriebsdrehmomentes
- 5: erster Zahnring
- 6: zweiter Zahnring
- 7: Stift
- 8: Stift
- 9: kegelige Zentrierung
- 10: Schraubverbindung
- 11: Dichtung

- D: Drehachse
- L: Länge der kegeligen Zentrierung
- L₀: axiale Erstreckung der Walze

## Patentansprüche

1. Walzenanordnung (1) für ein Walzwerk, insbesondere für ein Planetenschrägwalzwerk, mit einer auf einer Walzenwelle (2) angeordneten Walze (3), die lösbar mit der Walzenwelle (2) verbunden ist, wobei zwischen Walzenwelle (2) und Walze (3) Mittel (4) zum formschlüssigen Übertragen eines Antriebsdrehmomentes von der Walzenwelle (2) auf die Walze (3) angeordnet sind,
**dadurch gekennzeichnet,**
**dass** die Mittel (4) zum formschlüssigen Übertragen des Antriebsdrehmomentes aus einem ersten Zahnring (5) bestehen, der drehfest mit der Walzenwelle (2) verbunden ist, sowie aus einem zweiten Zahnring (6), der drehfest mit der Walze (3) verbunden ist, wobei die beiden Zahnringe (5, 6) axiale Zähne zum gegenseitigen formschlüssigen Eingriff aufweisen.

2. Walzenanordnung nach Anspruch 1,
**dadurch gekennzeichnet,**
**dass** die Zahnringe (5, 6) jeweils im axialen Endbereich der Walzenwelle (2) bzw. Walze (3) angeordnet sind.

3. Walzenanordnung nach Anspruch 1 oder 2,
**dadurch gekennzeichnet,**
**dass** die Zähne der Zahnringe (5, 6) als Geradverzahnung ausgebildet sind.

4. Walzenanordnung nach einem der Ansprüche 1 bis 3,
**dadurch gekennzeichnet,**
**dass** zumindest einer der Zahnringe (5, 6), mittels Stiften (7, 8) an der Walzenwelle (2) bzw. an der Walze (3) drehfest angeordnet ist.

5. Walzenanordnung nach Anspruch 4,
**dadurch gekennzeichnet,**
**dass** die Achse der Stifte (7, 8) parallel zur Achse der Walzenwelle (2) bzw. Walze (3) angeordnet ist.

6. Walzenanordnung nach einem der Ansprüche 1 bis 5,
**dadurch gekennzeichnet,**
**dass** die Walze (3) über eine kegelige Zentrierung (9) auf der Walzenwelle (2) angeordnet ist.

7. Walzenanordnung nach Anspruch 6,
**dadurch gekennzeichnet,**
**dass** die kegelige Zentrierung (9) eine Länge (L) aufweist, die mindestens 30 % der axialen Erstreckung (L₀) der Walze (3) beträgt.

8. Walzenanordnung nach einem der Ansprüche 1 bis 7,
**dadurch gekennzeichnet,**
**dass** die Walze (3) mittels einer Schraubverbindung (10) mit der Walzenwelle (2) verbunden ist.

9. Walzenanordnung nach Anspruch 8,
**dadurch gekennzeichnet,**
**dass** die Schraubverbindung (10) aus einer einzigen Schraube besteht, die koaxial zur Walze (3) bzw. Walzenwelle (2) angeordnet ist.

10. Walzenanordnung nach einem der Ansprüche 1 bis 9,
**dadurch gekennzeichnet,**
**dass** zwischen der Walze (3) und der Walzenwelle (2) eine Dichtung (11) angeordnet ist.

## Claims

1. A roller mechanism (1) for a rolling mill, particularly for a planetary cross-rolling mill, having a roller (3) that is arranged on a roller shaft (2) and is detachably connected to the roller shaft (2), wherein means (4) are arranged between the roller shaft (2) and the roller (3)
for the positive locking transfer of a driving torque from the roller shaft (2) to the roller (3),
**characterised in that**
the means (4) for the positive locking transfer of the driving torque include a first annular gear (5) that is connected in torque-proof manner to the roller shaft (2), and a second annular gear (6) that is connected in torque-proof manner to the roller (3), wherein both annular gears (5, 6) are furnished with axial teeth for reciprocal positive locking engagement.

2. The roller mechanism according to claim 1,
**characterised in that**
the annular gears (5, 6) are each arranged in the axial end area of the roller shaft (2) or the roller (3).

3. The roller mechanism according to claim 1 or 2,
**characterised in that**
the teeth of the annular gears (5, 6) are conformed as straight gearing.

4. The roller mechanism according to any of claims 1 to 3,
**characterised in that**
at least one of the annular gears (5, 6) is arranged in torque-proof manner on the roller shaft (2) or the roiier (3) via pins (7, 8).

5. The roller mechanism according to claim 4,
**characterised in that**
the axis of the pins (7, 8) lies parallel to the axis of the roller shaft (2) or the roller (3).

6. The roller mechanism according to any of claims 1 to 5,
**characterised in that**
the roller (3) is positioned on the roller shaft (2) via conical centring means (9).

7. The roller mechanism according to claim 6,
**characterised in that**
**that** conical centring means (9) has a length (L) that is at least 30% of the axial extension (L₀) of the roller (3).

8. The roller mechanism according to any of claims 1 to 7,
**characterised in that**
the roller (3) is connected to the roller shaft (2) via a threaded connection (10).

9. The roller mechanism according to claim 8,
**characterised in that**
the threaded connection (10) consists of a single screw, which is arranged coaxially with the roller (3) or the roller shaft (2).

10. The roller mechanism according to any of claims 1 to 9,
**characterised in that**
a gasket (11) is arranged between the roller (3) and the roller shaft (2).

## Revendications

1. Dispositif à cylindre (1) pour laminoir, notamment pour laminoir oblique planétaire, comportant un cylindre (3) disposé sur un arbre à cylindre (2) et relié de manière dissociable à l'arbre à cylindre (2), dans lequel, entre l'arbre à cylindre (2) et le cylindre (3), sont disposés des moyens (4) de transmission par correspondance géométrique d'un couple de rotation de propulsion depuis l'arbre à cylindre (2) vers le cylindre (3),
**caractérisé en ce que**
les moyens (4) de transmission par correspondance géométrique du couple de rotation de propulsion sont composés d'un premier anneau denté (5) qui est relié de manière fixe en rotation à l'arbre à cylindre (2) ainsi que d'un deuxième anneau denté (6) qui est relié de manière fixe en rotation au cylindre (3), les deux anneaux dentés (5, 6) présentant des dents axiales pour permettre leur engrènement réciproque par correspondance géométrique.

2. Dispositif à cylindre selon la revendication 1,
**caractérisé en ce que**
les anneaux dentés (5, 6) sont disposés respectivement dans la zone terminale axiale de l'arbre à cylindre (2) ou du cylindre (3).

3. Dispositif à cylindre selon la revendication 1 ou 2,
**caractérisé en ce que**
les dents des anneaux dentés (5, 6) sont réalisées sont forme d'une denture droite.

4. Dispositif à cylindre selon une des revendications 1 à 3,
**caractérisé en ce que**
au moins un des anneaux dentés (5, 6) est disposé de manière fixe en rotation au moyen de chevilles (7, 8) sur l'arbre à cylindre (2) ou sur le cylindre (3).

5. Dispositif à cylindre selon la revendication 4,
**caractérisé en ce que**
l'axe des chevilles (7, 8) est disposé parallèlement à l'axe de l'arbre à cylindre (2) ou du cylindre (3).

6. Dispositif à cylindre selon une des revendications 1 à 5,
**caractérisé en ce que**
le cylindre (3) est posé grâce à un centreur conique (9) sur l'arbre à cylindre (2).

7. Dispositif à cylindre selon la revendication 6,
**caractérisé en ce que**
le centreur conique (9) a une longueur (L) qui représente au moins 30 % de l'extension radiale (L₀) du cylindre (3).

8. Dispositif à cylindre selon une des revendications 1 à 7,
**caractérisé en ce que**
le cylindre (3) est relié au moyen d'un raccordement vissé (10) à l'arbre à cylindre (2).

9. Dispositif à cylindre selon la revendication 8,
**caractérisé en ce que**
le raccordement vissé (10) est composé d'une seule vis qui est disposée coaxialement par rapport au cylindre (3) ou à l'arbre à cylindre (2).

10. Dispositif à cylindre selon une des revendications 1 à 9,
**caractérisé en ce que**,
entre le cylindre (3) et l'arbre à cylindre (2), est disposé un joint (11).
